# EUROPÄISCHE PATENTSCHRIFT

(11) **EP 3 445 935 B1**
(45) Veröffentlichungstag und Bekanntmachung des Hinweises auf die Patenterteilung: **24.02.2021**
(21) Anmeldenummer: 17716200.5
(22) Anmeldetag: 06.04.2017
(51) Int. Cl.: E05D 15/06

(54) **SCHIEBETÜRANLAGE**
SLIDING DOOR ASSEMBLY
INSTALLATION DE PORTE COULISSANTE

(30) Priorität: 20.04.2016 EP 16166287
(43) Veröffentlichungstag der Anmeldung: 27.02.2019
(73) Patentinhaber: Hawa Sliding Solutions AG, 8932 Mettmenstetten (CH)
(72) Erfinder: HAAB, Gregor, 6319 Allenwinden (CH); ETTMÜLLER, Peter, 8916 Jonen (CH); YEZZA, Nejib, 6432 Rickenbach b. Schwyz (CH)
(74) Vertreter: Rutz & Partner
(86) Internationale Anmeldenummer: PCT/EP2017/058248
(87) Internationale Veröffentlichungsnummer: WO 2017/182286

(56) Entgegenhaltungen:
- DE-A1- 10 012 511
- DE-U1- 29 908 332
- DE-U1-202004 012 852
- DE-U1-202015 105 569
- US-A- 1 945 332

## Beschreibung

Die Erfindung betrifft eine Schiebetüranlage mit einer Schiebetür, die gegebenenfalls in einem Parkraum versenkbar ist.

Schiebetüranlagen umfassen wenigstens eine Schiebetür, die an wenigstens zwei in einer Laufschiene geführten Laufwerken aufgehängt ist. Die Laufschienen werden mittels Montageschrauben an einer Decke oder einer Wand fest montiert oder mittels einer Befestigungsvorrichtung an einem Montageprofil lösbar montiert, das seinerseits an einer Decke oder einer Wand fest montiert wird.

Aus der US6647590B2 ist eine Schienenvorrichtung mit einem Montageprofil bekannt, das zwei zur Aufnahme einer Laufschiene vorgesehene Schenkel aufweist, von denen der erste Schenkel Öffnungen zur Durchführung von mit einer Wand verbindbaren Befestigungsschrauben und der zweite Schenkel einen T-Profilförmigen, gegen die Laufschiene offenen Längsschlitz aufweist, der zur Aufnahme und zum Halten von Arretierelementen dient, die mit Montageschrauben verbunden sind, mittels denen die Laufschiene montiert wird.

Das Montageprofil und die dazu korrespondierende Laufschiene können bereits während der Fertigung mit Bohrungen für die Befestigungsschrauben versehen werden. Das Montageprofil wird vormontiert, wonach die Montage der Laufschiene mit wenigen Handgriffen erfolgen kann. Ein Bohren und/oder Gewindeschneiden für die Montage der Laufschiene entfällt, so dass gleichzeitig eine Verschmutzung oder mechanische Beeinträchtigung der Laufschiene vermieden wird. Dadurch wird eine optimale Funktion der Laufschiene und darin geführter Laufwerke gewährleistet.

Die Verbindung der Laufschiene mit dem vormontierten Montageprofil kann mit wenigen Handgriffen erfolgen. Die Arretierelemente werden dazu in den Längsschlitz des Montageprofils eingeführt, von einer ersten Position in eine zweite Position gedreht und anschliessend in dieselbe Richtung drehend festgezogen. Ebenso einfach ist auch das Lösen und wieder Montieren der Laufschiene, sofern der Zugriff zu den Arretierelementen gewährleistet ist.

Oft umfassen Schiebetüranlagen jedoch Laufschienen, die in einen Parkraum hinein führen, der durch Raumwände begrenzt ist, die nach der Installation der Laufschiene aufgebaut werden und zwischen denen ein Teil der Laufschiene und die Schiebetür nach dem Einfahren in den Parkraum eingeschlossen sind. Sofern Reparaturen an der Laufschiene oder darin installierten Komponenten, wie Puffervorrichtungen oder Einzugs- und/oder Dämpfungsvorrichtungen erforderlich werden sollten, sind diese daher kaum zugänglich und nicht demontierbar, ohne eine der Raumwände abzubauen oder zu zerstören.

Die US1945332A offenbart eine weitere Vorrichtung zur Montage einer Laufschiene. Diese Vorrichtung umfasst einen Montagebügel, welcher die Laufschiene umfasst und einen grösseren Querschnitt mit einem Freiraum aufweist, in dem eine symmetrisch ausgebildete Klemme vorgesehen ist, die zwei Flügeln aufweist. Die Klemme ist in der Mitte von einer Schraube gehalten. Beim Anziehen der Schraube werden die Flügel der Klemme nach unten gegen die Laufschiene gedrückt, wodurch diese fixiert wird. Diese Vorrichtung erfordert daher in einem ersten Schritt das Einfahren der Laufschiene in den Querschnitt des Montagebügels und in einer zweiten Schritt das Festziehen einer Schraube, die oberhalb der Laufschiene angeordnet ist, was unerwünscht ist, da die Schrauben oberhalb der Laufschiene kaum zugänglich sind.

Die DE10012511A1 offenbart eine Schiebetüranlage mit einer Schienenvorrichtung, die eine in einem Gebäude montierte Montageschiene, eine Laufschiene, in der mit einer Schiebetür verbundene Laufwerke verschiebbar gelagert sind, sowie mehrere Kopplungsvorrichtungen umfasst, die der Verbindung der Laufschiene mit der Montageschiene dienen. Die Kopplungsvorrichtungen umfassen je einen pilzförmigen Kopplungskopf, der mit der Laufschiene verbunden ist und der in einer Kopplungsöffnung verankerbar ist, die in der Montageschiene vorgesehen ist und die in der Art eines Schlüssellochs ausgebildet ist, welches ein grösseres und ein kleineres Öffnungsteil aufweist. Zur Verbindung der Laufschiene mit der Montageschiene werden die Kopplungsköpfe in das grössere Teil der Kopplungsöffnung eingeführt und gegen das kleinere Teil der Kopplungsöffnung verschoben, um die Kopplungsköpfe zu arretieren. Zur Durchführung von Justierungen oder für Reparaturen und Wartungsarbeiten muss die Laufschiene oft wieder demontiert werden. Dabei wird die Laufschiene zurück verschoben, bis die Kopplungsköpfe wieder koaxial zum grösseren Öffnungsteil der Kopplungsöffnung ausgerichtet sind. Die Laufschiene wird meist kraftvoll verschoben, sodass die koaxiale Ausrichtung der Kopplungsköpfe mit dem grösseren Öffnungsteil der Kopplungsöffnung oft erst nach mehreren Versuchen erfolgreich ist, in denen die Laufschiene an der Montageschiene hängenbleibt. Zu beachten ist, dass der Installateur bei diesen Arbeiten auf einer Leiter steht und die Ausrichtung der Kopplungsköpfe relativ zu den Kopplungsöffnungen nicht überblicken kann. Der beschriebene Arbeitsvorgang ist daher mit erheblichem Aufwand verbunden.

Eine weitere Vorrichtung dieser Art, bei der derselbe Arbeitsaufwand beim Montieren und Demontieren der Laufschiene erfordert, ist in der DE202015105569U1 beschrieben.

Der vorliegenden Erfindung liegt daher die Aufgabe zugrunde, eine verbesserte Schiebetüranlage zu schaffen, die nicht mit den beschriebenen Nachteilen behaftet ist.

Insbesondere ist eine Schiebetüranlage zu schaffen, bei der die Laufschiene mit geringem Aufwand an einer Montageschiene montierbar und wieder demontierbar ist.

Vibrationen und Geräusche, die bei bekannten Schiebetüranlagen während des Betriebs auftreten, sollen weitgehend vermieden werden.

Die Schienenvorrichtung soll insbesondere bei Schiebetüranlagen vorteilhaft einsetzbar sein, die wenigstens einen Parkraum aufweisen, in den die Schiebetür hinein verschiebbar ist. Die Wartung, Reparatur oder der Austausch der Laufschiene soll dabei rasch erfolgen können, ohne dass Teile des Parkraums demontiert werden müssen.

Ein Austausch der Laufschiene soll dabei praktisch selbstgeführt ausgeführt werden können, sodass dass der Installateur auf eine exakte Ausrichtung und gegenseitige Verschiebung der Laufschiene und der Montageschiene nicht achten muss und Fehlmanipulationen ausgeschlossen werden.

Diese Aufgabe wird mit einer Schiebetüranlage gelöst, welche die in Anspruch 1 angegebenen Merkmale aufweist. Vorteilhafte Ausgestaltungen der Erfindung sind in weiteren Ansprüchen angegeben. Die Schiebetüranlage umfasst eine Schienenvorrichtung, die eine in einem Gebäude montierbare oder montierte Montageschiene, eine Laufschiene, in der wenigstens zwei Laufwerke, die mit einer Schiebetür verbunden sind, entlang einer Laufachse geführt oder führbar sind, und mehrere Kopplungsvorrichtungen umfasst, durch die die Laufschiene und das Montageprofil lösbar miteinander verbunden sind, und die je einen Kopplungskopf umfassen, der mit der Laufschiene oder mit der Montageschiene verbunden ist, der eine Kopplungsplatte und einen Kopplungshals, der an die Unterseite der Kopplungsplatte anschliesst, aufweist und der in einer Kopplungsöffnung verankerbar ist, die in der Montageschiene oder der Laufschiene vorgesehen ist und die ein erstes Öffnungsteil, dessen Durchmesser grösser ist als der Durchmesser der Kopplungsplatte, und ein daran anschliessendes zweites Öffnungsteil umfasst, dessen Durchmesser grösser als der Durchmesser des Kopplungshalses aber kleiner als der Durchmesser der Kopplungsplatte ist. Erfindungsgemäss ist auf einer Seite oder auf beiden Seiten des Kopplungskopfs und auf der Unterseite der Kopplungsplatte eine Rampe vorgesehen, die in Richtung zum Kopplungshals gegen die Kopplungsplatte des Kopplungskopfs ansteigt. Die vorzugsweise zumindest annähernd parallel zur Laufachse ausgerichtete und nach der Montage dem ersten Öffnungsteil der Kopplungsöffnung zugewandte Rampe erlaubt es, die Laufschiene in einfacher Weise von der Montageschiene zu lösen. Sofern die installierte Laufschiene relativ zur Montageschiene kraftvoll verschoben wird, um den Kopplungskopf und das erste Öffnungsteil der Kopplungsöffnung übereinander auszurichten, verhindert die Rampe, dass sich die Kopplungsplatte weiter über den Rand des ersten Öffnungsteils der Kopplungsöffnung verschieben und auf der anderen Seite unterhalb des Mittelstücks der Montageschiene einhängen kann. Stattdessen trifft die Rampe auf den Rand des ersten Öffnungsteils und, indem sie über den Rand des ersten Öffnungsteils gleitet, die Kopplungsplatte durch das erste Öffnungsteil der Kopplungsöffnung verschiebt. Der Vorgang verläuft analog, falls die Kopplungsköpfe mit der Montageschiene verbunden und die Kopplungsöffnungen an der Laufschiene vorgesehen sind.

Bei einer Verschiebung der installierten Laufschiene wird somit gewährleistet, dass sich die Kopplungsköpfe leichtgängig von der Laufschiene oder Montageschiene lösen ohne an anderer Stelle wieder anzuhängen. Durch wenigstens eine der Rampen wird der Entkopplungsvorgang aktiv unterstützt.

Die Rampe kann ein integraler Bestandteil des Kopplungskopfs sein oder Bestandteil eines Vorrichtungsteils sein, welches mit dem Kopplungskopf kraftschlüssig oder formschlüssig verbunden wird.

Die Rampe kann aus demselben Material gefertigt sein wie die Kopplungsköpfe oder auch aus einem anderen Material. Die Rampe kann aus Plastik oder Metall oder eine Kombination davon gefertigt werden. Eine aus Plastik gefertigte Rampe kann an der Frontseite, die dem Rand des ersten Öffnungsteils zugewandt ist, mit einem aus Metall gefertigten Insert versehen sein. Mit dieser Kombination zeigt die Rampe, hinsichtlich des elastischen Teils, eine wünschenswerte Elastizität wenn die Rampe auf den Rand des ersten Öffnungsteils trifft und, hinsichtlich des metallenen Inserts, eine wünschenswerte Festigkeit, wenn die Rampe über den Rand des ersten Öffnungsteil des gleitet. In vorzugsweisen Ausgestaltungen besteht die Rampe daher aus einem elastischen Element und einem Metallstück, vorzugsweise einem metallenen Insert, der vom elastischen Element gehalten ist.

Die Rampe weist eine Stirnseite, die nach der Installation dem Rand des ersten Öffnungsteils zugewandt ist und die gerade oder entlang einer Kurve verläuft. Die Breite der Rampe ist vorzugsweise kleiner als der Durchmesser des Kopplungshalses, so dass sie kein Hindernis bilden kann, wenn der Kopplungshals in das zweite Öffnungsteil der Kopplungsöffnung verschoben wird. Die Höhe der Rampe entspricht vorzugsweise der Höhe des Kopplungshalses, so dass die Rampe vorzugsweise unterhalb oder anschliessend an die Unterseite der Kopplungsplatte endet.

Die Rampe weist vorzugsweise die Form einer Platte mit einer geneigten Stirnfläche oder die Form eines Kegelsegments auf.

Die beiden Öffnungsteile der Kopplungsöffnung sind vorzugsweise gerundet, sodass die Kopplungsplatte des Kopplungskopfs möglichst ungehindert durch das erste Öffnungsteil hindurch treten kann und trotzdem eine möglichst geringe Schwächung des betreffenden Mittelstücks resultiert.

Die Kopplungsplatte des Kopplungskopfs kann somit durch das erste Öffnungsteil der Kopplungsöffnung hindurch geführt werden, wonach die Laufschiene und die Montageschiene parallel zur Laufachse derart gegeneinander verschoben werden, dass der Kopplungshals in das zweite Öffnungsteil eingeführt und dort verankert wird. Der das zweite Öffnungsteil begrenzende Bereich der Laufschiene dient somit als Flansch, an dem die durch die Kopplungsöffnung hindurch geführte Kopplungsplatte gehalten wird, sodass die Kopplungsplatte nicht mehr durch die Kopplungsöffnung zurückweichen kann und die Verbindung zwischen der Laufschiene und der Montageschiene erstellt ist. Abschliessend werden die Laufschiene und die Montageschiene vorzugsweise gegenseitig blockiert oder verriegelt, z.B. indem ein Bolzen oder eine Schraube durch die Laufschiene und die Montageschiene hindurch geführt wird.

Nach der Installation der Montageschiene kann die Laufschiene somit gegen die Montageschiene angehoben, verschoben und so mit dieser gekoppelt und vorzugsweise verriegelt werden. Ebenso kann die installierte Laufschiene nach der Installation z.B. wieder entriegelt, ausserhalb eines gegebenenfalls vorgesehenen Parkraumes erfasst, zurück verschoben und von der Montageschiene wieder gelöst werden.

Die Installation der Montageschiene erfolgt dabei in bekannter Weise, wobei darauf geachtet wird, dass die Montageschiene auf der gewählten Höhe horizontal ausgerichtet wird.

In einer vorzugsweisen Ausgestaltung umfassen die Laufschiene und die Montageschiene je ein Mittelstück, welches entweder mit dem Kopplungskopf der Kopplungsvorrichtungen verbunden oder mit der Kopplungsöffnung versehen ist. Die Teile der Kopplungsvorrichtungen sind somit austauschbar und können wahlweise an der Laufschiene oder der Montageschiene montiert werden.

Das Mittelstück der Laufschiene ist vorzugsweise beidseitig je mit einem Seitenstück sowie wenigstens einem davon beanstandeten und parallel dazu verlaufenden Kopplungsflansch, gegebenenfalls einer Flanschplatte versehen. Das erste Seitenstück oder die ersten Seitenstücke bilden zusammen mit einem Schienenfuss, auf den die Räder des Laufwerks abgestützt werden können, je ein L-Profil.

Das Mittelstück der Montageschiene ist vorzugsweise ebenfalls beidseitig je mit einem Seitenstück versehen, das vorzugsweise derart dimensioniert und ausgerichtet ist, dass es bei der Montage der Schienenvorrichtung in einen Kopplungsraum zwischen dem wenigstens einen Kopplungsflansch und dem dazu benachbarten Seitenstück der Laufschiene eintreten kann. Beim Vorgang der Montage der Laufschiene können die Laufschiene und die Montageschiene somit bereits provisorisch miteinander gekoppelt werden bevor die Kopplungsköpfe in die Kopplungsöffnungen eingeführt und verankert werden. Dieser Vorgang wird durch die provisorische Kopplung wesentlich erleichtert.

Durch den wenigstens einen Kopplungsflansch gelingt es somit, die Laufschiene in einfacher Weise mit der Montageschiene provisorisch zu koppeln und parallel dazu auszurichten. Die Kopplungsköpfe und Kopplungsöffnungen werden entlang der Laufachse ausgerichtet und können in der Folge entlang der Laufachse verschoben werden bis sie ineinander verschoben und verankert werden können.

Zusätzlich oder alternativ wird der Durchmesser der Laufschiene geringer als der Durchmesser der Montageschiene gewählt, sodass die Laufschiene in die Montageschiene eingesetzt und axial entlang dieser verschoben werden kann. Der Vorgang zur Kopplung und Entkopplung der Laufschiene erfolgt daher geführt und kann durch den Installateur in einfacher Weise vollzogen werden.

Der Kopplungskopf kann auf beliebige Weise mit der Laufschiene oder der Montageschiene verbunden werden. Vorzugsweise wird der Kopplungskopf bzw. dessen Kopplungshals verschraubt, vergossen oder verstemmt. Z.B. wird der Kopplungshals durch eine entsprechende Öffnung in der Laufschiene oder der Kopplungsschiene soweit hindurchgeführt, dass ein Rand über die Öffnung hinaus ragt, der in der Folge verstemmt (engl.: press fit stem) und plastisch zu einem Flanschelement verformt wird, um eine kraftschlüssige und formschlüssige Verbindung zu erstellen. Der Kopplungshals weist zudem vorzugsweise ein Flanschelement, vorzugsweise einen Flanschring auf, der an der anderen Seite des Mittelstücks der Laufschiene oder der Montageschiene anliegt, welche somit zwischen dem geformten Flanschelement und dem Flanschring festgeklemmt ist. Der Kopplungskopf kann ferner mit einer Schraube befestigt werden, die z.B. axial in einem Innengewinde des Kopplungshalses gehalten ist und mit dem Schraubenkopf am Mittelstück der Laufschiene oder der Montageschiene anliegt. Alternativ kann der Kopplungshals selbst ein Gewinde aufweisen, welches in die Öffnung in der Laufschiene oder der Montageschiene eingedreht wird, in der ein Gewinde vorgesehen oder ein Gewindeelement eingesetzt ist.

Der Kopplungskopf kann rotationssymmetrisch ausgestaltet sein und in einfacher Weise montiert werden. Alternativ kann an der betreffenden Seite auch ein Segment des Kopplungskopf bzw. der Kopplungsplatte weggeschnitten sein, sodass die Kopplungsplatte bei der Deinstallation nicht an der Montageplatte einhängen kann. Bei entsprechender Ausgestaltung des Kopplungskopfs kann auf eine zusätzliche Rampe somit verzichtet werden.

In einer weiteren vorzugsweisen Ausgestaltung ist eine Puffervorrichtung vorgesehen, welche die wenigstens eine Rampe aufweist und/oder die wenigstens ein elastisches Element aufweist, mittels dessen der Kopplungskopf nach der Verbindung der Laufschiene mit der Montageschiene elastisch mit dem Mittelstück der Laufschiene oder dem Mittelstück der Montageschiene gekoppelt wird. Dadurch wird jegliches Spiel zwischen Montageschiene und Laufschiene aufgehoben. Durch die vorzugsweise aus Kunststoff gefertigte Puffervorrichtung werden zudem eine direkte Kontaktierung zwischen der Laufschiene und der Montageschiene und somit metallische Klappergeräusche bei der Betätigung der Schiebetür vermieden.

Die Puffervorrichtung umfasst vorzugsweise ein plattenförmiges Teil mit einer Ausnehmung, das der Aufnahme des Kopplungshalses eines Kopplungskopfs dient. Die Puffervorrichtung kann dabei derart mit dem Kopplungskopf verbunden werden, dass die elastischen Elemente oder Federelemente seitlich neben dem Kopplungskopf und/oder dass die Rampen entlang der Laufachse auf der Frontseite oder der Rückseite des Kopplungskopfs angeordnet sind.

Das wenigstens eine elastische Element und/oder die wenigstens eine Rampe sind vorzugsweise einstückig mit der Puffervorrichtung verbunden. Alternativ können das elastische Element und/oder die Rampe z.B. mittels einer Rastverbindung auch formschlüssig mit der Puffervorrichtung verbunden werden.

Das wenigstens eine elastische Element und/oder die wenigstens eine Rampe sind vorzugsweise parallel zur Laufachse ausgerichtet, sodass sie bei der gegenseitigen Verschiebung der Laufschiene und der Montageschiene eine optimale Wirkung entfalten und nur auf Druck, nicht aber auf Torsion belastet werden.

In einer weiteren bevorzugten Ausgestaltung weist der Kopplungskopf eine zentrale Bohrung auf, durch die ein Befestigungselement, wie eine Schraube, geführt werden kann, z.B. um die Laufschiene oder die Montageschiene, elektrische Vorrichtungen, wie Stromversorgungsleitungen für motorisierte Laufwerke, etc., zu befestigen.

Der Kopplungskopf wird im zugehörigen Mittelstück vorzugsweise drehfest gehalten, sodass er sich nicht selbsttätig vom Mittelstück lösen kann. Besonders einfach gelingt dies, indem der Kopplungshals und die dazu korrespondierende Öffnung im Mittelstück der Laufschiene oder der Montageschiene mit einem polygonalen Querschnitt versehen werden. Alternativ kann eine Arretiervorrichtung verwendet werden. Z.B. wird die Puffervorrichtung drehfest mit dem zugehörigen Mittelstück und drehfest mit dem Kopplungskopf verbunden und dazu mit Arretierelementen versehen, die formschlüssig mit der Laufschiene und dem Kopplungskopf verbindbar sind. Die Verbindung zwischen der Puffervorrichtung und dem Kopplungskopf erfolgt vorteilhaft mittels der genannten Rampe, die formschlüssig in eine im Kopplungskopf vorgesehene Ausnehmung eingreift und Halteelementen, die mit der Laufschiene oder der Montageschiene formschlüssig verbindbar sind.

Der Kopplungskopf und/oder die Puffervorrichtung werden vorzugsweise aus Metall oder Kunststoff, vorzugsweise hartem Plastik, gefertigt. Vorzugsweise wird ein thermoplastischer Kunststoff, wie Polyoxymethylen (POM), verwendet, der eine hohe Festigkeit, Steifigkeit und gute Gleiteigenschaften aufweist.

Die Puffervorrichtung kann auch aus einem Elastomer oder aus einem Naturgummi bestehen, der vorzugsweise mit einer Beschichtung ausgestattet ist, die der Oberfläche der Puffervorrichtung ausgezeichnete Gleiteigenschaften verleiht und die Schienenmontage erleichtert.

In einer weiteren Variante besteht die Möglichkeit, zwischen den Kopplungskopf und die Puffervorrichtung optional ein schallabsorbierendes Element einzusetzen, welches aus einem Elastomer oder aus einem Naturgummi besteht und eine verbesserte Schallentkopplung zwischen dem Montageprofil und der Laufschiene ermöglicht. Das z.B. ringförmige schallabsorbierende Element kann dabei um ein Mehrfaches weicher sein als das Material der Puffervorrichtung.

In einer weiteren vorzugsweisen Ausgestaltung ist vorgesehen, dass die Kopplungsöffnung an einen Kopplungskanal anschliesst, der durch das Mittelstück der Laufschiene sowie davon beanstandete Kanalleisten begrenzt ist, die innerhalb der Laufschiene parallel zum Mittelstück gegeneinander ausgerichtet und je mit einem der Seitenstücke der Laufschiene verbunden sind. Die Kopplungsplatte kann daher durch die Kopplungsöffnung in den Kopplungskanal eingeführt und dort vorzugsweise mittels der elastischen Elemente spielfrei gehalten werden.

Nachfolgend wird die Erfindung anhand einer Zeichnung näher erläutert. Dabei zeigt:
- Fig. 1a: eine erfindungsgemässe Schiebetüranlage mit einem Parkraum 7, der durch Raumwände 71, 72 begrenzt ist und in den eine erfindungsgemässe Schienenvorrichtung 10A hinein geführt ist, die eine Laufschiene 1A (Frontteil geschnitten), in der zwei mit einer Schiebetür 6 verbundene Laufwerke 63 verschiebbar gelagert sind, und eine Montageschiene 2A aufweist, die durch Kopplungsvorrichtungen miteinander verbunden sind;
- Fig. 1b: einen Teil der Schiebetüranlage von Fig. 1a;
- Fig. 1c: die Schienenvorrichtung 10A von Fig. 1a, deren vorderes Viertel weggeschnitten wurde, mit Kopplungsvorrichtungen, die mit der Montageschiene 2A verbundene Kopplungsköpfe 3A aufweisen, die in Kopplungsöffnungen 4A in der Laufschiene 1A verankert werden können;
- Fig. 2a: die Schienenvorrichtung 10A von Fig. 1c mit der von der Montageschiene 2A getrennten Laufschiene 1A in Frontansicht;
- Fig. 2b: die Schienenvorrichtung 10A von Fig. 1c nach der Verbindung der Laufschiene 1A mit der Montageschiene 2A;
- Fig. 3a: einen der Kopplungsköpfe 3A von Fig. 1c von oben gezeigt;
- Fig. 3b: den Kopplungskopf 3A von Fig. 3a geschnitten entlang der Linie A--A;
- Fig. 3c: den Kopplungskopf 3A von Fig. 3a von unten gezeigt;
- Fig. 4: die Schienenvorrichtung 10A von Fig. 1c in räumlicher Darstellung mit einem Schnitt durch die Längsachse der Montageschiene 2A;
- Fig. 5a: von oben gezeigt, den Kopplungskopf 3A von Fig. 3a mit einer damit verbundenen Puffervorrichtung 5A, die beidseitig Federelemente 51 und frontseitig und rückseitig je eine Rampe 52 aufweist;
- Fig. 5b: den Kopplungskopf 3A mit der damit verbundenen Puffervorrichtung 5A von Fig. 5a von unten gezeigt;
- Fig. 6a: die Puffervorrichtung 5A von Fig. 5a von oben gezeigt;
- Fig. 6b: die Puffervorrichtung 5A von Fig. 5a von unten gezeigt;
- Fig. 7: die Schienenvorrichtung 10A von Fig. 4 mit der auf den Kopplungskopf 3A aufgesetzten Puffervorrichtung 5A von Fig. 5a und der entlang der Längsachse geschnittenen Montageschiene 2A;
- Fig. 8a: die Schienenvorrichtung 10A von Fig. 7 mit der von der Montageschiene 2A getrennten Laufschiene 1A in Frontansicht;
- Fig. 8b: die Schienenvorrichtung 10A von Fig. 8a nach der Verbindung der Laufschiene 1A mit der Montageschiene 2A;
- Fig. 9a: einen Teil der Schienenvorrichtung 10A von Fig. 8b mit einem Schnitt entlang den Längsachsen durch die Laufschiene 1A und durch die Montageschiene 2A;
- Fig. 9b: den Teil der Schienenvorrichtung 10A von Fig. 9a mit einem Schnitt entlang der Längsachse durch die Montageschiene 2A und einem Schnitt durch das näher liegende linke Viertel der Puffervorrichtung 5A;
- Fig. 10a: die Schienenvorrichtung 10A von Fig. 9 mit dem in einem zweiten Öffnungsteil 42 der Kopplungsöffnung 4A verankerten Kopplungskopf 3A;
- Fig. 10b: die Schienenvorrichtung 10A von Fig. 10a mit dem in ein erstes Öffnungsteil 41 der Kopplungsöffnung 4A verschobenen Kopplungskopf 3A;
- Fig. 11: eine erfindungsgemässe Schienenvorrichtung 10B, deren vorderes Viertel weggeschnitten wurde, in einer weiteren vorzugsweisen Ausgestaltung mit Kopplungsvorrichtungen, die mit der Laufschiene 1B verbundene Kopplungsköpfe 3B aufweisen, die in Kopplungsöffnungen 4B in der Montageschiene 2B verankert werden können;
- Fig. 12a: einen der Kopplungsköpfe 3B von Fig. 11 sowie eine damit verbundene Puffervorrichtung 5B in einer weiteren vorzugsweisen Ausgestaltung;
- Fig. 12b: den Kopplungskopf 3B und die Puffervorrichtung 5B geschnitten entlang der in Fig. 12a gezeigten Schnittlinie B--B;
- Fig. 12c: den Kopplungskopf 3B und die Puffervorrichtung 5B von Fig. 12a in Explosionsdarstellung;
- Fig. 13a: die Schienenvorrichtung 10B von Fig. 11 mit der von der Montageschiene 2B getrennten Laufschiene 1B;
- Fig. 13b: die Schienenvorrichtung 10A von Fig. 13 nach der Ankopplung der Laufschiene 1B an die Montageschiene 2B; und
- Fig. 14: Laufschiene 1B von Fig. 11 mit zwei drauf installierten Kopplungsvorrichtungen 3B, die mit modifizierten Puffervorrichtungen 5B^{*} versehen sind.

Fig. 1a zeigt eine erfindungsgemässe Schiebetüranlage mit einem Parkraum 7, in den eine erfindungsgemässe Schienenvorrichtung 10A hinein geführt ist, die eine Montageschiene 2A und eine damit lösbar verbundene Laufschiene 1A umfasst. Das Frontstück der Laufschiene 1A ist etwas ausserhalb des Parkraums 7 weggeschnitten, sodass die in der Laufschiene geführten Laufwerke 63 sichtbar sind, die über Türbeschläge 61 mit einer Schiebetür 6 verbunden sind. Der Parkraum 7 ist beidseitig durch Raumwände 71, 72 begrenzt, die nach der Montage der Montageschiene 2A fest installiert wurden und nur mit grösserem Aufwand wieder lösbar sind. Ein manueller Eingriff in die Raumöffnung 70 des Parkraums 7 ist nach der Installation der Raumwände 71, 72 nicht mehr möglich.

Die Montageschiene 2A wurde auf gewünschter Höhe in horizontaler Ausrichtung mittels Montageschrauben 91 an der Decke des Raumes installiert.

Anschliessend wurden die Laufwerke 63 und gegebenenfalls eine Puffervorrichtung (nicht dargestellt) in die Laufschiene 1A eingesetzt, die in der Folge durch erfindungsgemässe Kopplungsvorrichtungen mit der Montageschiene 2A verbunden wurde. Abschliessend wurde die Schiebetür 6, z.B. eine Glastür oder eine Holztür, mittels der Türbeschläge 61 mit den in der Laufschiene 1A verschiebbar gelagerten Laufwerken 63 verbunden.

Fig. 1b zeigt exemplarisch, dass die Schiebetür 6 aus Holz gefertigt und an den oberen Ecken mit Ausnehmungen 60 versehen ist, in die je ein Türbeschlag 61 eingesetzt ist, der eine Beschlagschiene 611 und einen darin eingeschoben Beschlagblock 612 umfasst. Der Beschlagblock 612 ist durch eine Gewindestange 62 mit dem zugeordneten Laufwerk 63 verbunden, dessen Laufräder 631 in der Laufschiene 1A beidseits je auf einem Schienenfuss 13 der Laufschiene 1A abrollen können. Die Laufwerke 63 und die Schiebetür 6 sind daher entlang einer Laufachse x verschiebbar und können in den Parkraum 7 eingefahren werden. Wie erwähnt, wurde die Laufschiene 1A teilweise weggeschnitten, um das Laufwerk 63 und den Türbeschlag 61 zu zeigen.

Fig. 1c zeigt die aus der Schiebetüranlage von Fig. 1a entnommene Schienenvorrichtung 10A, deren vorderes Viertel weggeschnitten wurde, um die Kopplungsvorrichtungen vollständig zeigen zu können, die mit der Montageschiene 2A verbundene Kopplungsköpfe 3A und in der Laufschiene 1A vorgesehene Kopplungsöffnungen 4A aufweisen. Die Kopplungsköpfe 3A, die in den Kopplungsöffnungen 4A verankert werden können, werden nachstehend detailliert beschrieben.

Die Laufschiene 1A weist ein nach unten geöffnetes U-Profil mit einem Mittelstück 12 auf, das beidseitig mit Seitenstücken 11 verbunden ist, die mit gegeneinander gerichteten Fussstücken 13 je ein L-Profil bilden. Die Seitenstücke 11 sind ferner je durch Stegelemente mit einer parallel dazu verlaufenden Flanschplatte 111 verbunden.

Die Montageschiene 2A weist ein H-Profil auf mit einem Mittelstück 22, an dem beidseitig Seitenstücke 21 vorgesehen sind. Der Abstand zwischen den Seitenstücken 21 der Montageschiene 2A ist dabei grösser als der Abstand zwischen den Seitenstücken 11 der Laufschiene 1A, aber kleiner als der Abstand zwischen den Flanschplatten 111 der Laufschiene 1A.

Wie dies in Fig. 2a gezeigt ist, wird zwischen jeder Flanschplatte 111 und dem zugehörigen Seitenstück 11 ein Kopplungsraum 110 gebildet, in den das zugehörige Seitenstück 21 der Montageschiene 2A eingeführt werden kann. Die Flanschplatten 111 überragen das Mittelstück 12 der Laufschiene 1A nach oben und erleichtern dadurch die Ankopplung an die installierte Montageschiene 2A.

Unterhalb des Mittelstücks 12 der Laufschiene 1A münden die Kopplungsöffnungen 4A in einen Kopplungskanal 15 ein, der durch das Mittelstück 12 der Laufschiene 1A und durch zwei Kanalleisten 16 teilweise begrenzt ist, die auf gleicher Höhe gegeneinander ausgerichtet je mit einem der Seitenstücke 11 verbunden sind. Zwischen den Kanalleisten 16 ist ein Raum offen gehalten, der es erlaubt, mit einem Werkzeug in den Kopplungskanal 15 einzugreifen.

Der Kopplungskopf 3A ist in einer Öffnung 28 vorzugsweise drehfest gehalten, z.B. verschraubt, verstemmt, verschweisst oder vergossen.

Fig. 2b zeigt die Schienenvorrichtung 10A von Fig. 1c nach der Verbindung der Laufschiene 1A mit der Montageschiene 2A. Die Kopplungsplatte 32 des Kopplungskopfs 3A wurde in den Kopplungskanal 15 eingeführt und das Mittelstück 12 der Laufschiene 1A ist zwischen den Seitenstücken 21 der Montageschiene 2A gehalten. Die Laufschiene 1A ist daher nur parallel zur Laufachse x bzw. parallel zur Längsachse der Schienenvorrichtung 10A verschiebbar. Dies erleichtert den Vorgang der Kopplung und Entkopplung der Laufschiene 1A von den Kopplungsköpfen 3A der Montageschiene 2A.

Fig. 3a zeigt einen der Kopplungsköpfe 3A von Fig. 1c. Fig. 3b zeigt den Kopplungskopf 3A von Fig. 3a geschnitten entlang der Linie A-A. Fig. 3c zeigt den Kopplungskopf 3A von Fig. 3a von unten. Fig. 4 zeigt einen Teil der Schienenvorrichtung 10A von Fig. 1c in räumlicher Darstellung mit einem Schnitt durch die Längsachse der Montageschiene 2A.

Der Kopplungskopf 3A weist einen Kopplungshals 31 auf, der ein Verbindungsstück 311 und ein Distanzstück 312 umfasst. Das Verbindungsstück 311, das einen geringeren Durchmesser aufweist als das Distanzstück 312, ist als Oktagon ausgebildet und dient der Durchführung durch eine entsprechend ausgebildete oktagonale Öffnung 28 im Mittelstück 22 der Montageschiene 2A. Nach der Einführung in die oktagonale Öffnung 28 bildet die Oberseite des Distanzstücks 312 einen Flanschring, der an der Unterseite des Mittelstücks 22 anliegt. Das obere Endstück 310 des Verbindungsstücks 311 ragt in der Folge aus der oktagonalen Öffnung 28 hervor (siehe auch Fig. 9) und kann verstemmt, d.h. plastisch verformt werden, sodass das Verbindungsstück 311 unten vom Distanzstück 312 und oben vom verstemmten Endstück 310 axial unverschiebbar in der oktagonalen Öffnung 28 gehalten ist. Durch die oktagonale Ausbildung des Verbindungsstücks 311 und der Öffnung 28 wird das Verbindungsstück 311 und somit der gesamte Kopplungskopf 3A zudem auch drehfest gehalten.

An den Kopplungshals 31 schliesst eine runde Kopplungsplatte 32 an, die für die Einführung in den Kopplungskanal 15 bestimmt ist (siehe Fig. 4). Fig. 3b zeigt, dass eine axiale Bohrung den gesamten Kopplungskopf 3A durchläuft, der mit einem Innengewinde gefertigt werden kann.

Fig. 4 zeigt die Kopplungsöffnung 4A, die im Mittelstück 12 der Laufschiene 1A vorgesehen ist und die ein grösseres erstes Öffnungsteil 41 sowie ein kleineres zweites Öffnungsteil 42 umfasst. Das grössere Öffnungsteil 41 ist an die Grösse der Kopplungsplatte 32 angepasst, die an dieser Stelle durch die Kopplungsöffnung 4A hindurch in den Kopplungskanal 15 eingeführt werden kann. Anschliessend kann die Laufschiene 1A gegenüber der Montageschiene 2A verschoben und dadurch verankert werden. Dabei wird das Distanzstück 312 vom zweiten Öffnungsteil 42 vorzugsweise spielfrei aufgenommen. Die Kopplungsplatte 32 wird hingegen unterhalb des zweiten Öffnungsteils 42 gehalten, dessen angrenzende Ränder einen Halteflansch bilden. Die Laufschiene 1A ist daher mit der Montageschiene 2A verbunden und kann nur wieder gelöst werden, indem das erste Öffnungsteil 41 wieder über die Kopplungsplatte 32 verschoben wird. Durch eine zusätzliche Öffnung 18 in der Laufschiene 1A kann ein Bolzen oder eine weitere Fixierschraube 91 hindurch geführt werden, um die verankerte Laufschiene 1A gegenüber der Montageschiene 2A zu arretieren.

Damit die Laufschiene 1A nach der Verankerung am Kopplungskopf 3A spielfrei gehalten wird, sind vorzugsweise eines oder mehrere elastische Elemente, vorzugsweise Federelemente, wie Blattfedern, vorgesehen.

Damit der Kopplungskopf 3A besonders einfach wieder aus der Kopplungsöffnung 4A gelöst werden kann, ist erfindungsgemäss wenigstens eine Rampe vorgesehen, die an den Kopplungskopf 3A anschliesst.

Das wenigstens eine elastische Element und/oder die wenigstens eine Rampe kann einstückig mit dem Kopplungskopf 3A verbunden oder einstückig daran angeformt sein. Vorzugsweise wird eine Puffervorrichtung vorgesehen, an der das wenigstens eine elastische Element und/oder die wenigstens eine Rampe vorgesehen ist.

Fig. 5a zeigt den Kopplungskopf 3A von Fig. 3a mit einer damit verbundenen Puffervorrichtung 5A, die beidseitig Federelemente 51 und frontseitig und rückseitig je eine Rampe 52 aufweist. Fig. 5b zeigt den Kopplungskopf 3A von Fig. 5a mit der damit verbundenen Puffervorrichtung 5A von unten.

Fig. 6a zeigt die Puffervorrichtung 5A von Fig. 5a von oben und Fig. 6b zeigt die Puffervorrichtung 5A von Fig. 6a von unten.

Die Puffervorrichtung 5A besteht aus einer rechteckigen Pufferplatte 50, die in der Mitte eine Öffnung 500 aufweist, die der Aufnahme des Kopplungshalses 31 des Kopplungskopfs 3A dient, wie dies in Fig. 5a gezeigt ist. Auf gegenüberliegenden Seiten weist die Pufferplatte 50 nach unten gerichtete elastische Elemente bzw. Federelemente auf, die als Blattfedern ausgebildet sind, die beidseitig gehalten werden. Die Federelemente 51 wurden aus der Pufferplatte 50 ausgeformt und sind parallel zueinander ausgerichtet. Alternativ können die Federelemente 51 auf nur einseitig gehalten werden. Auf der Unterseite ist die Pufferplatte 50 frontseitig und rückseitig je mit einer Rampe 52 versehen, die beide, von unten gesehen, gegen die Öffnung 500 hin ansteigen.

In Fig. 5a ist gezeigt, dass die Federelemente 51 und die Rampen 52 der Kopplungsplatte 32 dem Kopplungskopf 3A zugewandt sind, so dass sie mit dem von gehaltenen Mittelstück 12 der Laufschiene 1A bzw. mit dem die Kopplungsöffnung 4A umschliessenden Rand des Mittelstücks 12 zusammenwirken können.

Fig. 7 zeigt die Schienenvorrichtung 10A von Fig. 4 mit der auf den Kopplungskopf 3A aufgesetzten Puffervorrichtung 5A von Fig. 5a. Die Pufferplatte 50 liegt am Mittelstück 22 der Montageschiene 2A an und die daran vorgesehenen Federelemente 51 und Rampen 52 sind dem Mittelstück 12 der Laufschiene 1A zugewandt. Die Montageschiene 2A ist entlang der Längsachse geschnitten, damit der installierte Kopplungskopf 3A mit der Puffervorrichtung 5A sichtbar ist.

Fig. 8a zeigt die Schienenvorrichtung 10A von Fig. 7 mit der von der Montageschiene 2A getrennten Laufschiene 1A. Fig. 8b zeigt die Schienenvorrichtung 10A von Fig. 8a nach der Ankopplung der Laufschiene 1A an die Montageschiene 2A. Die Pufferplatte 50 ist oberhalb des Mittelstücks 12 der Laufschiene 1A gehalten und drückt dieses mit den nicht sichtbaren Federelementen 51 spielfrei gegen die Kopplungsplatte 32 des Kopplungskopfs 3A, die mittels Kanalleisten 16 innerhalb des Kopplungskanals 15 gehalten ist.

Fig. 9a zeigt in räumlicher Darstellung einen Teil der Schienenvorrichtung 10A von Fig. 8b mit einem Schnitt entlang den Längsachsen der Laufschiene 1A und der Montageschiene 2A. Es ist ersichtlich, dass das polygonale oder vorzugsweise oktogonale Verbindungsstück 311 des Kopplungshalses 31 in der polygonale oder vorzugsweise oktogonalen Öffnung 28 im Mittelstück 22 der Montageschiene 2A drehfest gehalten ist. Das obere Endstück 310 des Verbindungsstücks 311 des Kopplungshalses 31 ragt über das Mittelstück 22 der Montageschiene 2A hinaus und kann durch Verstemmen plastisch zu einem Flanschelement verformt werden. Die Pufferplatte 50 der Puffervorrichtung 5A liegt an der Unterseite des Mittelstücks 22 der Montageschiene 2A und drückt mit den Federelementen 51 gegen die Oberseite des Mittelstücks 12 der Laufschiene 1A. Die Kopplungsplatte 32 des Kopplungskopfs 3A wurde durch die Kopplungsöffnung 4A hindurch in den Kopplungskanal 15 eingeführt und liegt etwas über den Kanalleisten 16. Die Rampen 52 sind parallel zu den Schienenachsen ausgerichtet und verhindern, dass die Kopplungsplatte 32 frontseitig oder rückseitig unter einen Rand des Mittelstücks 12 der Laufschiene 1A gefahren werden kann. Die Kopplungsplatte 32 liegt noch unterhalb des ersten Öffnungsteils 41 und wird durch Verschieben der Laufschiene 1A in Richtung des gezeigten Pfeils unter das zweite Öffnungsteil 42 der Kopplungsöffnung 4A verschoben und dort verankert. Durch die Öffnung 18 in der Laufschiene 1A kann ein Arretierelement gegen die Montageschiene 2A geführt werden.

Fig. 9b zeigt den Teil der Schienenvorrichtung 10A von Fig. 9a mit einem Schnitt entlang der Längsachse durch die Montageschiene 2A und einem Schnitt durch das näher liegende linke Viertel der Puffervorrichtung 5A. Die linke Rampe 52 ist daher in einer Schnittdarstellung gezeigt und die linke Seite des Federelements 51 wurde weggeschnitten. Es ist gezeigt, dass an die Rampe 52 die Unterseite der Kopplungsplatte 32 des Kopplungskopfs 3A anschliesst bzw. an die Seite, die dem Kopplungshals 31 zugewandt ist. In dieser vorzugsweisen Ausgestaltung korrespondiert die Höhe h52 der Rampe 52 daher etwa der Höhe h31 des Kopplungshalses 31 und ist daher geringer als die Höhe h3A des Kopplungskopfs 3A.

Die Rampe 52 hat eine Stirnseite 521 die relativ zur Laufachse x mit einem Winkel geneigt ist, der vorzugsweise in einem Bereich zwischen 40° und 60° liegt und weiter bevorzugt etwa 45° beträgt.

Die Schlittenseite 521 ist vorzugsweise ausserhalb des Radius r32 der Kopplungsplatte 32 angeordnet und endet vorzugsweise an der Peripherie der Kopplungsplatte 32. Die Stirnseite 521 erstreckt sich daher vom Endpunkt des Radius r32 der Kopplungsplatte 32 bis zum Endpunkt des Radius r52 der Puffervorrichtung 5A, jeweils gemessen von der Zentralachse y des Kopplungskopfs 3A in einer Richtung in parallel zur Laufachse x.

Fig. 10a zeigt die Schienenvorrichtung 10A von Fig. 9 mit dem in im zweiten Öffnungsteil 42 der Kopplungsöffnung 4A verankerten Kopplungskopf 3A. Die frontseitige Rampe 52 der Puffervorrichtung 5 liegt am Rand der Kopplungsöffnung 4A an und verhindert, dass die Kopplungsplatte 32 in Richtung der Laufachse X unter das Mittelstück 12 der Laufschiene 1A geraten kann.

Fig. 10b zeigt die Schienenvorrichtung 10A von Fig. 10a mit dem in das erste Öffnungsteil 41 der Kopplungsöffnung 4A verschobenen Kopplungskopf 3A. In dieser Position liegt die rückseitige Rampe 52 am Rand der Kopplungsöffnung 4A an und verhindert, dass die Kopplungsplatte 32 in Richtung der Laufachse X unter das Mittelstück 12 der Laufschiene 1A geraten kann. Beim Verschieben der Laufschiene 1A wird der Kopplungskopf 3A somit aus der Verankerung im zweiten Öffnungsteil 42 der Kopplungsöffnung 4A gelöst und in das erste Öffnungsteil 41 verschoben, wonach die Laufschiene 1A heruntergenommen werden kann, ohne dass die Kopplungsplatte 32 am Mittelstück 12 der Laufschiene 1A einhängen kann.

Fig. 11 zeigt eine erfindungsgemässe Schienenvorrichtung 10B in einer zweiten vorzugsweisen Ausgestaltung. Das vordere Viertel der Schienenvorrichtung 10B wurde weggeschnitten, um die Elemente der Kopplungsvorrichtungen zu zeigen, die mit der Laufschiene 1B verbundene Kopplungsköpfe 3B aufweist, die in Kopplungsöffnungen 4B in der Montageschiene 2B verankert werden können.

Die Laufschiene 1B ist einfacher ausgestaltet und weist lediglich ein Mittelstück 12 und beidseits daran vorgesehene Seitenstücke 11 auf, die zusammen mit je einem Fussstück 13 ein L-Profil bilden. Auf dem Mittelstück 12 sind die Kopplungsköpfe 3B angeordnet und drehfest gehalten.

Die Montageschiene 2B weist ein nach unten geöffnetes U-Profil auf mit einem Mittelstück 22, in dem die Kopplungsöffnungen 4B vorgesehen sind. Beidseits des Mittelstücks 22 sind Seitenstücke 21 vorgesehen, deren gegenseitiger Abstand grösser ist als der gegenseitige Abstand der Seitenstücke 11 der Laufschiene 1B. Die Laufschiene 1B kann daher in das U-Profil der Montageschiene 2B aufgenommen werden, wodurch die Ankopplung der Laufschiene 1B an die Montageschiene 2B erleichtert wird.

Die Kopplungsöffnungen 4B, die im Mittelstück 22 der Montageschiene 2B vorgesehen sind, entsprechen den Kopplungsöffnungen 4A in der Laufschiene 1A z.B. gemäss Fig. 4 und weisen ebenfalls ein grösseres erstes Öffnungsteil 41 und ein kleineres zweites Öffnungsteil 42 auf, die etwa die Form eines Schlüssellochs bilden. Das erste Öffnungsteil 41 ist z.B. annähernd kreisförmig und das zweite Öffnungsteil 42 ist langgestreckt oder zumindest annähernd rechteckförmig und vorzugsweise gerundet. Die Kopplung der Laufschiene 1B mit der Montageschiene 2B erfolgt in gleicher Weise, wie oben beschrieben, lediglich die Kopplungsvorrichtungen sind invers in die Schienenvorrichtung 10B eingesetzt, weshalb eine kinematische Umkehr vorliegt.

Fig. 12a zeigt einen der Kopplungsköpfe 3B von Fig. 11 sowie eine damit verbundene Puffervorrichtung 5B, die ebenfalls an der Frontseite und der Rückseite mit einer Rampe 52 und beidseits mit Federelementen 51 versehen ist. Fig. 12b zeigt den Kopplungskopf 3B und die Puffervorrichtung 5B geschnitten entlang der in Fig. 12a gezeigten Schnittlinie B-B. Fig. 12c zeigt den Kopplungskopf 3B und die Puffervorrichtung 5B von Fig. 12a in Explosionsdarstellung.

Die mit der Puffervorrichtung 5B verbundenen Rampen 52 verhindern, wie beim Ausführungsbeispiel von Fig. 10b, dass die Kopplungsplatte 32 des Kopplungskopfs 3B bei der Demontage der Laufschiene 1B in Richtung der Laufachse X am Mittelstück 22 der Montageschiene 2B einhängen kann.

Zusätzlich dient die Rampe 52 dazu, den Kopplungskopf 3B drehfest zu halten. Dazu weist die Puffervorrichtung 5B beidseitig Halteelemente 55 auf, die das Mittelstück 12 der Laufschiene 1B beidseitig umklammern und dadurch die Puffervorrichtung 5B und die Rampen 52 drehfest halten. Die Rampen 52 ragen je in eine Haltenut 321 in der Kopplungsplatte 32 des Kopplungskopfs 3B hinein, wodurch der Kopplungskopf 3B fest mit der Laufschiene 1B gekoppelt und drehfest gehalten wird.

Fig. 12a und Fig. 12b zeigen, dass die Federelemente 51 in die Pufferplatte 50 integriert und gegen die Kopplungsplatte 32 leicht gewölbt sind.

Fig. 12b zeigt, dass zwischen der Kopplungsplatte 32 des Kopplungskopfs 3B und einer Stützplatte 58 der Puffervorrichtung 5B optional ein elastisches Dämpfungselement 59 vorgesehen ist, welches ringförmig ausgestaltet ist und aus einem elastischen Kunststoffmaterial besteht. Die Stützplatte 58, das Dämpfungselement 59 und die Kopplungsplatte 32 bilden eine Einheit und werden als Einheit durch eine zugeordnete Kopplungsöffnung 4B im Mittelstück 22 der Montageschiene 2B hindurch geführt und verankert, wie dies in Fig. 13 gezeigt ist.

Der durch eine Öffnung 500 im Dämpfungselement 59 und in der Stützplatte 58 hindurch geführte Kopplungshals 31 weist ein Innengewinde auf, in das eine Montageschraube 93 eingedreht ist. Mittels der Montageschraube 93 werden der Kopplungskopf 3B und die Puffervorrichtung 5B am Mittelstück 12 der Laufschiene 1B festgeschraubt.

Fig. 13a zeigt die Schienenvorrichtung 10B von Fig. 11 mit der von der Montageschiene 2B getrennten Laufschiene 1B, die durch die Montageschraube 93 mit dem Kopplungskopf 3B und der Puffervorrichtung 5B verbunden ist.

Fig. 13b zeigt die Schienenvorrichtung 10A von Fig. 13a nach der Ankopplung der Laufschiene 1B an die Montageschiene 2B. Die Laufschiene 1B wurde angehoben und nach der Einführung des Kopplungskopfs 3B durch das erste Öffnungsteil 41 der Kopplungsöffnung 4B parallel zur Laufachse x verschoben, wodurch der Kopplungshals 31 des Kopplungskopfs 3B in das zweite Öffnungsteil 42 der Kopplungsöffnung 4B hinein geführt und verankert wurde.

In dieser Position liegen die elastischen Elemente 51 (nicht sichtbar) an der Unterseite des Mittelstücks 22 der Montageschiene 2B an und an dessen Oberseite, über den zweiten Öffnungsteilen 42, wird die Kopplungseinheit gehalten, die durch die Stützplatte 58, das Dämpfungselement 59 und die Kopplungsplatte 32 gebildet wird. Die Kopplungsplatte 32, die mit dem Mittelstück 12 der Laufschiene 1B verschraubt ist, wird daher durch das elastische Element 59 von der Stützplatte 58 getrennt, die am Mittelstück 22 der Montageschiene 2B anliegt. Die Montageschiene 2B wird daher von oben durch das Dämpfungselement 59 und von unten durch die Federelemente 51 elastisch gehalten und von der Laufschiene 1B entkoppelt. Laufgeräusche, die von den Laufwerken 63 bei der Verschiebung der Schiebetür 6 verursacht werden, werden von der Laufschiene 1B nicht auf die Montageschiene 2B und das Gebäude übertragen.

Fig. 14 zeigt die Laufschiene 1B von Fig. 11 mit zwei darauf installierten Kopplungsvorrichtungen 3B, die je mit einer modifizierten Puffervorrichtung 5B^{*} versehen sind. Entlang der Symmetrieachse wurde ein Schnitt durch den hinteren Teil der Laufschiene 1B und durch die hintere Kopplungsvorrichtung 3B ausgeführt. Die Puffervorrichtung 5B^{*} weist wiederum eine Pufferfeder 51 und eine Pufferrampe 52 auf, die den beschriebenen Zwecken dienen. Hingegen ist nur ein Halteelemente 55 vorgesehen, welches in Form eines Dorns in einer Öffnung 121 im Mittelstück 12 der Laufschiene 1B gehalten ist. Halteelemente, welche die Laufschiene 1B seitlich überragen, können dadurch vermieden werden.

### Bezugszeichenliste

- 1A, 1B: Laufschiene
- 10A: Schienenvorrichtung in der ersten Ausgestaltung
- 10B: Schienenvorrichtung in der zweiten Ausgestaltung
- 11: Seitenstücke der Laufschiene
- 110: Kopplungsraum
- 111: Kopplungsflansch
- 12: Mittelstück der Laufschiene
- 121: Aufnahmeöffnung im Mittelstück 12
- 13: Fussstücke der Laufschiene
- 15: Kopplungskanal
- 16: Kanalleiste
- 18: Bohrungen in der Laufschiene
- 2A: erste Ausgestaltung der Montageschiene
- 2B: zweite Ausgestaltung der Montageschiene
- 21: Seitenstücke der Montageschiene 2A
- 22: Mittelstück der Montageschiene 2A
- 28: Bohrungen in der Montageschiene 2A
- 3A: Kopplungskopf an der Laufschiene 1A montiert
- 3B: Kopplungskopf an der Montageschiene 2A montiert
- 30: Gewindekanal
- 31: Kopplungshals
- 310: Montagekragen
- 311: Verbindungsstück
- 312: Distanzstück
- 32: Kopplungsplatte
- 321: Haltenut
- 4A: Kopplungsöffnung in der Laufschiene 1A
- 4B: Kopplungsöffnung in der Montageschiene 2B
- 41: erstes Öffnungsteil
- 411: frontseitig der Rand des ersten Öffnungsteils 41
- 42: zweites Öffnungsteil
- 5A: Puffervorrichtung an der Montageschiene 2A montiert
- 5B: Puffervorrichtung an der Laufschiene 1B montiert
- 5B^{*}: Puffervorrichtung (Variante)
- 50: Pufferplatte
- 500: Pufferöffnung
- 51: Pufferfeder, elastisches Element
- 52: Pufferrampe, Rampe
- 521: Stirnseite der Rampe
- 55: Halteelement
- 58: Stützplatte
- 59: Dämpfungselement
- 6: Schiebetür
- 61: Türbeschlag
- 611: Beschlagschiene
- 612: Beschlagblock
- 62: Gewindestange
- 63: Laufwerk
- 631: Laufwerksräder
- 7: Parkraum
- 70: Raumöffnung
- 71: erste Raumwand
- 72: zweite Raumwand
- 91: Montageschraube
- 93: Verbindungsschraube

## Patentansprüche

1. Schiebetüranlage mit einer Schienenvorrichtung (10A; 10B), die eine in einem Gebäude montierbare Montageschiene (2A, 2B), eine Laufschiene (1A, 1B), in der wenigstens zwei Laufwerke (63), die mit einer Schiebetür (6) verbunden sind, entlang einer Laufachse (x) verschiebbar gelagert sind, sowie mehrere Kopplungsvorrichtungen (3A; 3B, 4A; 4B) umfasst, durch die die Laufschiene (1A, 1B) und die Montageschiene (2A, 2B) lösbar miteinander verbunden sind, und die je einen Kopplungskopf (3A, 3B) umfassen, der mit der Laufschiene (1A, 1B) oder mit der Montageschiene (2A) verbunden ist, der eine Kopplungsplatte (32) und einen Kopplungshals (31), der an die Unterseite der Kopplungsplatte (32) anschliesst, aufweist und der in einer Kopplungsöffnung (4A; 4B) verankerbar ist, die in der Montageschiene (2B) oder der Laufschiene (1A, 1B) vorgesehen ist und die ein erstes Öffnungsteil (41), dessen Durchmesser grösser ist als der Durchmesser der Kopplungsplatte (32), und ein daran anschliessendes zweites Öffnungsteil (42) umfasst, dessen Durchmesser grösser als der Durchmesser des Kopplungshalses (31) aber kleiner als der Durchmesser der Kopplungsplatte (32) ist, **dadurch gekennzeichnet, dass** wenigstens auf einer Seite des Kopplungskopfs (3A, 3B) und auf der Unterseite der Kopplungsplatte (32) eine Rampe (52) vorgesehen ist, die in Richtung zum Kopplungshals (31) gegen die Kopplungsplatte (32) ansteigt.

2. Schiebetüranlage nach Anspruch 1, **dadurch gekennzeichnet, dass** die Laufschiene (1A, 1B) und die Montageschiene (2A, 2B) je ein Mittelstück (12, 22) aufweisen, welches entweder mit dem Kopplungskopf (3A, 3B) verbunden oder mit der Kopplungsöffnung (4A; 4B) versehen ist, dass das Mittelstück (11) der Laufschiene (1A, 1B) beidseitig je mit einem ersten Seitenstück (11) versehen ist, und dass das Mittelstück (22) der Montageschiene (2A, 2B) beidseitig je mit einem zweiten Seitenstück (21) versehen ist.

3. Schiebetüranlage nach Anspruch 1 oder 2, **dadurch gekennzeichnet, dass** die Rampe (52) eine Stirnseite (521) aufweist, die relativ zur Laufachse (x) mit einem Winkel geneigt ist, der in einem Bereich zwischen 40° und 60° liegt oder etwa 45° beträgt..

4. Schiebetüranlage nach Anspruch 1, 2 oder 3, **dadurch gekennzeichnet, dass** der Kopplungskopf (3A; 3B) derart dimensioniert ist, dass die Kopplungsplatte (32) durch das erste Öffnungsteil (41) der Kopplungsöffnung (4A, 4B) hindurchführbar ist und der Kopplungshals (31) entlang der Laufachse (x) in das zweite Öffnungsteil (42) verschiebbar ist.

5. Schiebetüranlage nach einem der Ansprüche 1 - 4, **dadurch gekennzeichnet, dass** die Rampe (52) auf der Seite des Kopplungshalses (31) angeordnet ist die nach der Verbindung der Montageschiene (2A, 2B) und der Laufschiene (1A, 1B) dem ersten Öffnungsteil (41) zugewandt ist, oder dass auf beiden Seiten des Kopplungskopfs (3A, 3B) je eine Rampe (52) vorgesehen ist, die in Richtung zum Kopplungshals (31) gegen die Kopplungsplatte (32) ansteigen.

6. Schiebetüranlage nach einem der Ansprüche 1 - 5, **dadurch gekennzeichnet, dass** auf einer Seite oder auf beiden Seiten des Kopplungskopfs (3A, 3B) wenigstens ein elastisches Element (51) vorgesehen ist, welches elastisch am Mittelstück (12; 22) der an den Kopplungskopf (3A, 3B) angekoppelten Laufschiene (1A) oder Montageschiene (2A, 2B) anliegt.

7. Schiebetüranlage nach einem der Ansprüche 1 - 6, **dadurch gekennzeichnet, dass** eine Puffervorrichtung (5A, 5B) vorgesehen ist, die mit dem Kopplungskopf (3A, 3B) verbunden ist und formschlüssig gekoppelt oder einstückig je mit der wenigstens einen Rampe (52) und/oder mit dem wenigstens einen elastischen Element (51) versehen ist.

8. Schiebetüranlage nach Anspruch 7, **dadurch gekennzeichnet, dass** die Puffervorrichtung (5A, 5B) eine Pufferplatte (50) mit einer Ausnehmung (500) aufweist, die den Kopplungshals (31) des Kopplungskopfs (3A, 3B) zumindest teilweise umschliesst, und dass an der Pufferplatte (50) die wenigstens eine Rampe (52) und das wenigstens eine elastische Element ausgeformt sind.

9. Schiebetüranlage nach Anspruch 8, **dadurch gekennzeichnet, dass** auf gegenüberliegenden Seiten der Pufferplatte (50) je eines der elastischen Elemente (51) in der Ausgestaltung einer einseitig oder beidseitig gehaltenen Blattfeder ausgeformt und parallel zur Laufachse (x) ausgerichtet ist.

10. Schiebetüranlage nach einem der Ansprüche 7 - 9, **dadurch gekennzeichnet, dass** zwischen der Kopplungsplatte (32) des Kopplungskopfs (3B) und einer mit der Puffervorrichtung (5B) verbundenen Stützplatte (58) ein elastisches Dämpfungselement (59) vorgesehen ist.

11. Schiebetüranlage nach einem der Ansprüche 2 - 10, **dadurch gekennzeichnet, dass** der Kopplungskopf (3A) einen Durchgangskanal (30) aufweist oder dass der Kopplungskopf (3A) im zugehörigen Mittelstück (12, 22) drehfest gehalten ist.

12. Schiebetüranlage nach einem der Ansprüche 1 - 11, **dadurch gekennzeichnet, dass** die Höhe (h52) der Rampe (52) geringer ist als die Höhe (3A) des Kopplungskopfs (3A) oder etwa der Höhe (h31) des Kopplungshalses (31) entspricht und dass die Stirnseite (521) der Rampe (52) ausserhalb des Radius (r32) der Kopplungsplatte (32) liegt.

13. Schiebetüranlage nach einem der Ansprüche 7 - 12, **dadurch gekennzeichnet, dass** die Puffervorrichtung (5B) wenigstens ein Halteelement (55) aufweist, das formschlüssig mit der Laufschiene (1B) verbunden ist und/oder dass die Rampe (52) der Puffervorrichtung (5B) formschlüssig in eine im Kopplungskopf (3A) vorgesehene Ausnehmung (321) eingreift.

14. Schiebetüranlage nach einem der Ansprüche 2 - 13, **dadurch gekennzeichnet, dass** die Kopplungsöffnung (4A) an einen Kopplungskanal (15) anschliesst, der durch das Mittelstück (12) der Laufschiene (1A) sowie davon beabstandete Kanalleisten (16) begrenzt ist, die innerhalb der Laufschiene (1A) parallel zum Mittelstück (12) gegeneinander ausgerichtet und je mit einer der Seitenwände (11) der Laufschiene (1A) verbunden sind.

15. Schiebetüranlage nach einem der Ansprüche 1 - 14, **dadurch gekennzeichnet, dass** ein Parkraum (70) vorgesehen ist, der auf zwei Seiten durch Raumwände (71, 72) begrenzt ist und in den eine Schienenvorrichtung (10A; 10B) hinein geführt ist.

## Claims

1. Sliding door system with a rail device (10A; 10B), which comprises a mounting rail (2A; 2B) mountable in a building, a running rail (1A, 1B) in which at least two carriages (63) that are connected to a sliding door (6) are held displaceable along a running axis (x), as well as a plurality of coupling devices (3A; 3B, 4A; 4B), with which the running rail (1A, 1B) and the mounting rail (2A; 2B) are releasably connected with one another and which comprise each a coupling head (3A, 3B) that is connected to the running rail (1A; 1B) or to the mounting rail (2A; 2B), that comprises a coupling plate (32) and a coupling neck (31), which adjoins the lower side of the coupling plate (32), and that can be anchored in a coupling opening (4A; 4B), which is provided in the mounting rail (2B) or the running rail (1A, 1B) and which comprises a first opening part (41) with a diameter that is larger than a diameter of the coupling plate (32), and a second opening part (42) adjacent thereto with a diameter larger than the diameter of the coupling neck (31) but smaller than the diameter of the coupling plate (32), **characterised in that** at least on one side of the coupling head (3A, 3B) and on the lower side of the coupling plate (32) a ramp (52) is provided, which, in a direction towards the coupling neck (31), rises towards the coupling plate (32).

2. Sliding door system according to claim 1, **characterised in that** the running rail (1A, 1B) and the mounting rail (2A, 2B) each comprise a central member (12, 22), that is connected either to the coupling head (3A, 3B) or that is provided with the coupling opening (4A; 4B), that the central member (11) of the running rail (1A, 1B) is provided on both sides each with a first side member (11), and that the central member (22) of the mounting rail (2A, 2B) is provided on both sides each with a second side member (21).

3. Sliding door system according to claim 1 or 2, **characterised in that** the ramp (52) has a front face (521) that is inclined relative to the running axis x with an angle in the range between 40° and 60° or with an angle of approximately 45°.

4. Sliding door system according to claim 1, 2 or 3, **characterised in that** the coupling head (3A; 3B) is dimensioned such that the coupling plate (32) is guidable through the first opening part (41) of the coupling opening (4A, 4B) and the coupling neck (31) is displaceable along the running axis (x) within the second opening part (42).

5. Sliding door system according to one of the claims 1 - 4, **characterised in that** the ramp (52) is provided on the side of the coupling neck (31), which, after the running rail (1A, 1B) has been connected to the mounting rail (2A, 2B), is facing the first opening part (41) or that on both sides of the coupling head (3A, 3B) each a ramp (52) is provided, which, in a direction towards the coupling neck (31), rises towards the coupling plate (32) .

6. Sliding door system according to one of the claims 1 - 5, **characterised in that** on one side or on both sides of the coupling head (3A, 3B) at least one resilient element (51) is provided, which elastically abuts the central member (12; 22) of the running rail (1A) or the mounting rail (2A, 2B), which is coupled to the coupling head (3A, 3B) .

7. Sliding door system according to one of the claims 1 - 6, **characterised in that** a buffer device (5A, 5B) is provided, which is connected to the coupling head (3A, 3B) and which is coupled in a form-looking manner or is provided, in one piece, with the at least one ramp (52) and/or with the at least one resilient element (51).

8. Sliding door system according to claim 7, **characterised in that** the buffer device (5A, 5B) comprises a buffer plate (50) with a buffer opening (500), which at least partially embraces the coupling neck (31) of the coupling head (3A, 3B), and that at the buffer plate (50) the at least one ramp (52) and the at least one resilient element are formed.

9. Sliding door system according to claim 8, **characterised in that** on opposite sides of the buffer plate (50) each one of the resilient elements (51) is formed as a leaf spring that is held on one or both sides and that is aligned in parallel to the running axis (x).

10. Sliding door system according to one of the claims 7 - 9, **characterised in that** between the coupling plate (32) of the coupling head (3B) and a support plate (58) connected to the buffer device (5B) an elastic damping element (59) is provided.

11. Sliding door system according to one of the claims 2 - 10, **characterised in that** the coupling head (3A) comprises a transfer channel (30) or that the coupling head (3A) is held torque proof in the related central member (12, 22).

12. Sliding door system according to one of the claims 1 - 11, **characterised in that** the height (h52) of the ramp (52) it smaller than the height (h3A) of the coupling head (3A) or that the height (h52) of the ramp (52) corresponds to the height (h32) of the coupling neck (31) and that the front face (521) of the ramp (52) is located outside of the radius (r32) of the coupling plate (32).

13. Sliding door system according to one of the claims 7 - 12, **characterised in that** the buffer device (5B) comprises at least one holding element (55), which is connected in a form-looking manner to the running rail (1B) and/or that the ramp (52) of the buffer device (5B) engages in a form-looking manner in a recess (321) provided in the coupling head (3A).

14. Sliding door system according to one of the claims 2 - 13, **characterised in that** the coupling opening (4A) adjoins a coupling channel (15), which is delimited by the central member (12) of the running rail (1A) as well as coupling strips (16) distant therefrom, which are aligned with respect to one another within the running rail (1A) parallel to the central member (12) and which are each connected to one of the side members (11) of the running rail (1A).

15. Sliding door system according to one of the claims 1 - 14, **characterised in that** a parking space (70) is provided that is delimited by two room walls (71, 72) and into which the rail device (10A; 10B) is extending.

## Revendications

1. Système de porte coulissante avec un dispositif de rail (10A; 10B) comprenant un rail de montage (2A, 2B) pouvant être monté dans un bâtiment, un rail de roulement (1A, 1B) dans lequel au moins deux chariots (63) reliés à une porte coulissante (6) sont montés de manière coulissante le long d'un essieu de roulement (x), et une pluralité de dispositifs de couplage (3A; 3B, 4A; 4B) au moyen desquels le rail de roulement (1A, 1B) et le rail de montage (2A, 2B) sont reliés entre eux de manière amovible, et qui comprennent chacun une tête d'accouplement (3A, 3B) qui est reliée au rail de roulement (1A), 1B) ou au rail de montage (2A), qui comporte une plaque d'accouplement (32) et un cou d'accouplement (31) qui est adjacent à la face inférieure de la plaque d'accouplement (32) et qui peut être ancré dans une ouverture d'accouplement (4A; 4B), qui est prévue dans le rail de montage (2B) ou le rail de roulement (1A, 1B) et qui comprend une première partie d'ouverture (41) dont le diamètre est supérieur au diamètre de la plaque d'accouplement (32), et une deuxième partie d'ouverture (42) adjacente à la première partie d'ouverture (41), dont le diamètre est supérieur au diamètre du cou d'accouplement (31) mais inférieur au diamètre de la plaque d'accouplement (32), **caractérisé en ce qu'**au moins sur un côté de la tête d'accouplement (3A, 3B) et sur la face inférieure de la plaque d'accouplement (32) est prévue une rampe (52) qui s'élève vers le cou d'accouplement (31) contre la plaque d'accouplement (32).

2. Système de porte coulissante selon la revendication 1, **caractérisé en ce que** le rail de roulement (1A, 1B) et le rail de montage (2A, 2B) présentent chacun une pièce centrale (12, 22) qui est soit reliée à la tête d'accouplement (3A, 3B) ou soit munie de l'ouverture d'accouplement (4A) ; 4B), **en ce que** la pièce centrale (11) du rail de roulement (1A, 1B) est pourvue des deux côtés d'une première pièce latérale (11) dans chaque cas, et **en ce que** la pièce centrale (22) du rail de montage (2A, 2B) est pourvue des deux côtés d'une deuxième pièce latérale (21) dans chaque cas.

3. Système de porte coulissante selon la revendication 1 ou 2, **caractérisé en ce que** la rampe (52) a un front (521) qui est incliné par rapport à l'essieu de roulement (x) avec un angle qui se situe dans une région comprise entre 40° et 60° ou qui est d'environ 45°.

4. Système de porte coulissante selon la revendication 1, 2 ou 3, **caractérisé en ce que** la tête d'accouplement (3A ; 3B) est dimensionnée de telle sorte que la plaque d'accouplement (32) peut être passée à travers la première partie d'ouverture (41) de l'ouverture d'accouplement (4A, 4B) et le cou d'accouplement (31) peut être déplacé le long de l'essieu de roulement (x) dans la deuxième partie d'ouverture (42).

5. Système de porte coulissante selon une des revendications 1 - 4, **caractérisé en ce que** la rampe (52) est disposée sur le côté du cou d'accouplement (31) qui fait face à la première partie d'ouverture (41) après la connexion du rail de montage (2A, 2B) et du rail de roulement (1A, 1B), ou **en ce qu'**une rampe (52) est prévue de chaque côté de la tête d'accouplement (3A, 3B), qui s'élève vers le cou d'accouplement (31) contre la plaque d'accouplement (32).

6. Système de porte coulissante selon une des revendications 1 - 5, **caractérisé en ce que** sur un côté ou sur les deux côtés de la tête d'accouplement (3A, 3B) est prévu au moins un élément élastique (51) qui s'appuie élastiquement contre la pièce centrale (12 ; 22) du rail de roulement (1A) ou du rail de montage (2A, 2B) couplé à la tête d'accouplement (3A, 3B).

7. Système de porte coulissante selon une des revendications 1 - 6, **caractérisé en ce qu'**un dispositif tampon (5A, 5B) est prévu, qui est relié à la tête d'accouplement (3A, 3B) et qui est couplé positivement ou intégralement pourvu respectivement d'au moins une rampe (52) et/ou d'au moins un élément élastique (51).

8. Système de porte coulissante selon la revendication 7, **caractérisé en ce que** le dispositif tampon (5A, 5B) comprend un plaque tampon (50) avec un évidement (500) qui entoure au moins partiellement le cou d'accouplement (31) de la tête d'accouplement (3A, 3B), et **en ce que** la au moins une rampe (52) et le au moins un élément élastique sont formés sur le tampon plaque (50).

9. Système de porte coulissante selon la revendication 8, **caractérisé en ce que** sur les côtés opposés du plaque tampon (50), chacun des éléments élastiques (51) a la forme d'un ressort à lames maintenu d'un ou des deux côtés et est aligné parallèlement à l'essieu de roulement (x).

10. Système de porte coulissante selon une des revendications 7 - 9, **caractérisé en ce qu'**un élément amortisseur élastique (59) est prévu entre la plaque d'accouplement (32) de la tête d'accouplement (3B) et une plaque de support (58) reliée au dispositif tampon (5B).

11. Système de porte coulissante selon une des revendications 2 - 10, **caractérisé en ce que** la tête d'accouplement (3A) comporte un conduit traversant (30) ou **en ce que** la tête d'accouplement (3A) est maintenue de manière fixe en rotation dans la pièce centrale associée (12, 22).

12. Système de porte coulissante selon une des revendications 1 - 11, **caractérisé en ce que** la hauteur (h52) de la rampe (52) est inférieure à la hauteur (3A) de la tête d'accouplement (3A) ou correspond approximativement à la hauteur (h31) du cou d'accouplement (31) et que la front (521) de la rampe (52) se situe en dehors du radius (r32) de la plaque d'accouplement (32).

13. Système de porte coulissante selon une des revendications 7 - 12, **caractérisé en ce que** le dispositif tampon (5B) présente au moins un élément de maintien (55) qui est relié de manière positive au rail de roulement (1B) et/ou **en ce que** la rampe (52) du dispositif tampon (5B) s'engage de manière positive dans une récession (321) prévue dans la tête d'accouplement (3A) .

14. Système de porte coulissante selon une des revendications 2 - 13, **caractérisé en ce que** l'ouverture d'accouplement (4A) est adjacente à un canal de couplage (15) qui est délimité par la pièce centrale (12) du rail de roulement (1A) ainsi que par des bandes de conduits (16) espacées de celui-ci, qui sont alignés les uns par rapport aux autres à l'intérieur du rail de roulement (1A) parallèlement à la pièce centrale (12) et qui sont chacun reliés à l'une des parois latérales (11) du rail de roulement (1A).

15. Système de porte coulissante selon une des revendications 1 - 14, **caractérisé en ce qu'**il est prévu un espace de stationnement (70) qui est délimité sur deux côtés par des parois d'espaces (71, 72) et dans lequel un dispositif de rail (10A ; 10B) est introduit.
